# EUROPÄISCHE PATENTANMELDUNG

(11) **EP 4 653 616 A1**
(43) Veröffentlichungstag der Anmeldung: **26.11.2025**
(21) Anmeldenummer: 25171172.7
(22) Anmeldetag: 17.04.2025
(51) Int. Cl.: E01C 9/04, E01C 5/22

(54) **FORMKÖRPER FÜR EINE GLEISÜBERGANGSEINRICHTUNG, INSBESONDERE FÜR EINE DIENST-GLEISÜBERGANGSEINRICHTUNG**

(30) Priorität: 22.05.2024 DE 202024102618 U
(71) Anmelder: KRAIBURG STRAIL GmbH & Co. KG, 84529 Tittmoning (DE)
(72) Erfinder: Höke, Matthias, Amerang (DE); Namberger, Thomas, Feichten (DE); Steger, Maximilian, Eggenfelden (DE)
(74) Vertreter: Ruttensperger Lachnit Trossin Gomoll

(57) **Zusammenfassung**

Ein Formkörper für eine Gleisübergangseinrichtung umfasst einen mit elastischem Material aufgebauten Grundkörper (24) mit einer einer Gleisanlage zugewandt zu positionierenden Grundkörper-Unterseite (42) und einer in einer Grundkörper-Höhenrichtung (H) zur Grundkörper-Unterseite (42) in Abstand angeordneten und von einer Gleisanlage abgewandt zu positionierenden Grundkörper-Oberseite (40), wobei der Grundkörper (24) rahmenartig ausgebildet ist und wenigstens eine den Grundkörper (24) von der Grundkörper-Oberseite (40) zur Grundkörper-Unterseite (42) vollständig durchsetzende Grundkörper-Öffnung (38) umgibt, wobei in der wenigstens einen Grundkörper-Öffnung (38) wenigstens ein Einlageelement (28) aufgenommen und an dem Grundkörper (24) gegen Loslösen von dem Grundkörper (24) festgelegt ist, wobei an dem Grundkörper (24) eine bezüglich der Grundkörper-Oberseite (40) in der Grundkörper-Höhenrichtung (H) in Richtung zur Unterseite (42) versetzte Grundkörper-Auflagefläche zur Auflage eines an dem wenigstens einen Einlageelement (28) vorgesehen Einlageelement-Auflagerandes (50) vorgesehen ist, wobei ein Abstand (A) der Grundkörper-Auflagefläche zur Grundkörper-Oberseite (40) kleiner ist als 50 % eines maximalen Abstandes (D) zwischen der Grundkörper-Oberseite (40) und der Grundkörper-Unterseite (42) in der Grundkörper-Höhenrichtung (H) oder/und eine Dicke (d) des Einlageelement-Auftragslagerandes (50) in der Grundkörper-Höhenrichtung (H) kleiner ist als 50 % des maximalen Abstandes (D) zwischen der Grundkörper-Oberseite (40) und der Grundkörper-Unterseite (42) in der Grundkörper-Höhenrichtung (H).

## Beschreibung

Die vorliegende Erfindung betrifft einen Formkörper für eine Gleisübergangseinrichtung, der insbesondere aber nicht ausschließlich zur Verwendung bei einer Dienst-Gleisübergangseinrichtung geeignet ist.

Dienst-Gleisübergangseinrichtungen sind Gleisübergangseinrichtungen, die im Allgemeinen in einem nicht öffentlichen Wegebereich, beispielsweise auf abgeschlossenen Werksgeländen, an Rangierbahnhöfen oder an Verbindungen zwischen Bahnsteigen im Bahnhofsbereich, vorgesehen sind, um Gleisanlagen für Fahrzeuge und Fußgänger überquerbar zu gestalten. Da derartige Dienst-Gleisübergangseinrichtungen beispielsweise aufgrund des Fehlens eines diese stark beanspruchenden Fernlastverkehrs im Allgemeinen weniger stark belastet sind, als Gleisübergangseinrichtungen im öffentlichen Straßennetz, bestehen bei diesen hinsichtlich der strukturellen Festigkeit bzw. Belastbarkeit geringere Anforderungen, als bei im öffentlichen Straßennetz aufgebauten Gleisübergangseinrichtungen.

Es ist die Aufgabe der vorliegenden Erfindung, ein Formkörper, insbesondere für eine Dienst-Gleisübergangseinrichtung, vorzusehen, welcher ein erweitertes Funktionsspektrum aufweist.

Erfindungsgemäß wird diese Aufgabe gelöst durch einen Formkörper für eine Gleisübergangseinrichtung, insbesondere für eine Dienst-Gleisübergangseinrichtung, umfassend einen mit elastischem Material aufgebauten Grundkörper mit einer einer Gleisanlage zugewandt zu positionierenden Grundkörper-Unterseite und einer in einer Grundkörper-Höhenrichtung zur Grundkörper-Unterseite in Abstand angeordneten und von einer Gleisanlage abgewandt zu positionierenden Grundkörper-Oberseite, wobei der Grundkörper rahmenartig ausgebildet ist und wenigstens eine den Grundkörper von der Grundkörper-Oberseite zur Grundkörper-Unterseite vollständig durchsetzende Grundkörper-Öffnung umgibt, wobei in der wenigstens einen Grundkörper-Öffnung wenigstens ein Einlageelement aufgenommen und an dem Grundkörper gegen Loslösen von dem Grundkörper festgelegt ist, wobei an dem Grundkörper eine bezüglich der Grundkörper-Oberseite in der Grundkörper-Höhenrichtung in Richtung zur Unterseite versetzte Grundkörper-Auflagefläche zur Auflage eines an dem wenigstens einen Einlageelement vorgesehen Einlageelement-Auflagerandes vorgesehen ist, wobei ein Abstand der Grundkörper-Auflagefläche zur Grundkörper-Oberseite kleiner ist als 50 % eines maximalen Abstandes zwischen der Grundkörper-Oberseite und der Grundkörper-Unterseite in der Grundkörper-Höhenrichtung oder/und eine Dicke des Einlageelement-Auftragslagerandes in der Grundkörper-Höhenrichtung kleiner ist als 50 % des maximalen Abstandes zwischen der Grundkörper-Oberseite und der Grundkörper-Unterseite in der Grundkörper-Höhenrichtung.

Durch das Vorsehen wenigstens einer Grundkörper-Öffnung in dem Grundkörper, in der im Betrieb einer mit einem erfindungsgemäßen Formkörper aufgebauten Gleisübergangseinrichtung wenigstens ein Einlageelement angeordnet ist, können abhängig von den eingesetzten Einlageelementen verschiedene zusätzliche Funktionen in eine Gleisübergangseinrichtung integriert werden. Beispielsweise kann durch ein mit einer oder mehreren Öffnungen ausgebildetes Einlageelement Wasser, insbesondere Regenwasser und Tauwasser, durch den Formkörper hindurch abfließen bzw. unter einer Gleisübergangseinrichtung sich ansammelnde Feuchtigkeit abdampfen. Weiter kann ein derartiges Einlageelement dazu genutzt werden, an der Oberfläche einer Gleisübergangseinrichtung verschiedene Informationen anzuzeigen, beispielsweise einen Warnhinweis oder ein Firmenlogo. Da bei entferntem Einlageelement durch den Grundkörper grundsätzlich Zugriff auf den unter diesem positionierten Bereich einer Gleisanlage besteht, kann die in einem Grundkörper vorgesehene Grundkörper-Öffnung auch als Revisionsöffnung zur Durchführung von Wartungsarbeiten oder Reparaturarbeiten genutzt werden. Da die Grundkörper-Auflagefläche vergleichsweise nahe an der Oberseite des Grundkörpers positioniert ist, besteht die Möglichkeit, auch im Verhältnis zur Dicke des Grundkörpers vergleichsweise dünne, beispielsweise plattenartig gestaltete Einlageelemente zu nutzen.

Für eine stabile Auflage eines Einlageelements auf dem Grundkörper wird vorgeschlagen, dass die Grundkörper-Auflagefläche zur Grundkörper-Höhenrichtung im Wesentlichen orthogonal orientiert ist.

Weiter kann für eine stabile Auflagewechselwirkung zwischen dem Grundkörper und einem oder mehreren Einlageelementen vorgesehen sein, dass die Grundkörper-Auflagefläche die wenigstens eine Grundkörper-Öffnung im Wesentlichen vollständig umgibt, oder/und dass der Einlageelement-Auflagerand das wenigstens eine Einlageelement im Wesentlichen vollständig umgibt.

Um die Möglichkeit, dünne Einlageelemente zu verwenden, noch stärker in den Vordergrund zu rücken, kann der Abstand der Grundkörper-Auflagefläche zur Grundkörper-Oberseite kleiner sein als 30 % des maximalen Abstandes zwischen der Grundkörper-Oberseite und der Grundkörper-Unterseite in der Grundkörper-Höhenrichtung oder/ und kann die Dicke des Einlageelement-Auftragslagerandes in der Grundkörper-Höhenrichtung kleiner sein als 30 % des maximalen Abstandes zwischen der Grundkörper-Oberseite und der Grundkörper-Unterseite in der Grundkörper-Höhenrichtung oder/und kann der Abstand der Grundkörper-Auflagefläche zur Grundkörper-Oberseite in der Grundkörper-Höhenrichtung im Wesentlichen der Dicke des Einlageelement-Auflagerandes in der Grundkörper-Höhenrichtung entsprechen.

Dabei ist es auch für eine leichte Handhabung besonders vorteilhaft, wenn eine maximale Dicke des wenigstens einen Einlageelements zwischen einer von einer Gleisanlage abgewandt zu positionierenden Einlageelement-Oberseite und einer einer Gleisanlage zugewandt zu positionierenden Einlageelement-Unterseite in der Grundkörper-Höhenrichtung kleiner ist als 50 % eines maximalen Abstandes zwischen der Grundkörper-Oberseite und der Grundkörper-Unterseite in der Grundkörper-Höhenrichtung.

Um auch in einem Bereich in der Grundkörper-Höhenrichtung unter der Grundkörper-Auflagefläche eine in Höhenrichtung wirksame Abstützwechselwirkung zwischen dem Grundkörper und einem Einlageelement bereitstellen zu können, wird vorgeschlagen, dass die wenigstens eine Grundkörper-Öffnung, ausgehend von der Grundkörper-Auflagefläche, in Richtung zur Grundkörper-Unterseite sich verjüngend ausgebildet ist.

Dabei kann eine in der Höhenrichtung effiziente Abstützung bei gleichzeitig großem Öffnungsquerschnitt der wenigstens einen Grundkörper-Öffnung dadurch gewährleistet werden, dass ein Verjüngungswinkel der Grundkörper-Öffnung zwischen der Grundkörper-Auflagefläche und der Grundkörper-Unterseite bezüglich der Grundkörper-Höhenrichtung im Bereich von 2° bis 15°, vorzugsweise bei etwa 5°, liegt.

Weiter kann vorgesehen sein, dass ein Verjüngungswinkel der Grundkörper-Öffnung zwischen der Grundkörper- Auflagefläche und der Grundkörper-Unterseite größer ist als ein Verjüngungswinkel der Grundkörper-Öffnung zwischen der Grundkörper-Oberseite und der Grundkörper-Auflagefläche, oder/und dass die Grundkörper-Öffnung zwischen der Grundkörper-Oberseite und der Grundkörper-Auflagefläche in der Grundkörper-Höhenrichtung sich im Wesentlichen nicht verjüngend ausgebildet ist. Dies bedeutet, dass in einem Bereich in der Grundkörper-Höhenrichtung über der Grundkörper-Auflagefläche die Grundkörper-Öffnung, abgesehen von einer aus Fertigungsgründen möglicherweise erforderlichen, vergleichsweise geringen Entformungsschräge, im Wesentlichen zylindrisch gestaltet ist, so dass insbesondere plattenartig gestaltete Einlageelemente vergleichsweise leicht in eine derartige Grundkörper-Öffnung eingelegt und aus dieser entfernt werden können.

Um bei dem mit elastisch verformbaren Material aufgebauten Grundkörper eine erhöhte strukturelle Festigkeit bereitstellen zu können, kann in Zuordnung zu wenigstens einer Grundkörper-Öffnung wenigstens ein diese Grundkörper-Öffnung in mehrere Öffnungsteilbereiche unterteilender Grundkörper-Steg vorgesehen sein, wobei wenigstens ein in dieser Grundkörper-Öffnung aufgenommenes Einlageelement sich über den wenigstens einen Grundkörper-Steg hinweg erstreckt.

Dabei kann ein derartiger Grundkörper-Steg zusätzlich zur Abstützung eines über diesen sich hinweg erstreckenden Einlageelements genutzt werden, wenn der wenigstens eine Grundkörper-Steg eine an die Grundkörper-Auflagefläche im Wesentlichen bündig anschließende Steg-Oberseite aufweist. Zum Vermeiden von Konflikten mit einer unter dem Grundkörper positionierten Gleisanlage ist es vorteilhaft, wenn der wenigstens eine Grundkörper-Steg eine an die Grundkörper-Unterseite im Wesentlichen bündig anschließende Steg-Unterseite aufweist, sich somit also nach unten über den die wenigstens eine Grundkörper-Öffnung umgebenden, rahmenartigen Bereich des Grundkörpers nicht hinaus erstreckt.

Zur Aufnahme einer den Zusammenhalt mehrere Formkörper gewährleisteten Verspanneinheit kann in wenigstens einem Grundkörper-Steg, vorzugsweise mehreren Grundkörper-Stegen, eine diesen vollständig durchsetzende Verspanneinheit-Durchgangsöffnung vorgesehen sein.

Ist es aus Gründen der strukturellen Stabilität erforderlich, ein Einlageelement dicker zu gestalten, wird zum Vermeiden eines Konflikts mit einem derartigen Grundkörper-Steg vorgeschlagen, dass wenigstens ein Einlageelement wenigstens eine einen Grundkörper-Steg wenigstens teilweise aufnehmende Steg-Aufnahmeaussparung aufweist.

Um den Hindurchtritt von flüssigen bzw. dampfförmigen Medien durch den Formkörper zu ermöglichen, wird vorgeschlagen, dass wenigstens ein Einlageelement wenigstens eine dieses in der Grundkörper-Höhenrichtung vollständig durchsetzende Einlageelement-Öffnung aufweist. Sollen ein oder mehrere derartige Einlageelemente primär als Informationsträger genutzt werden, ist es vorteilhaft, wenn wenigstens ein Einlageelement ohne dieses in der Grundkörper-Höhenrichtung vollständig durchsetzende Einlageelement-Öffnung ausgebildet ist.

Insbesondere unter Berücksichtigung des Hindurchtritts von flüssigen bzw. gasförmigen Medien durch den Formkörper ist es vorteilhaft, wenn wenigstens ein Einlageelement gitterartig, vorzugsweise als Gitterrost zum Beispiel aus Metallmaterial oder GFK-Material, ausgebildet ist.

Weiter kann wenigstens ein derartiges Einlageelement mit elastischem Material aufgebaut sein, beispielsweise aus dem gleichen Material, wie der Grundkörper.

Bei einer weiteren alternativen Ausgestaltungsart kann vorgesehen sein, dass wenigstens ein Einlageelement plattenartig, vorzugsweise als Metallplatte oder Kunststoffplatte, ausgebildet ist. Es ist zu betonen, dass insbesondere bei einer plattenartigen Ausgestaltung eines Einlageelements dieses mit mehreren in der Grundkörper-Höhenrichtung übereinander positionierten, gegebenenfalls auch miteinander fest verbundenen Plattenteilen aufgebaut sein kann.

Für einen kostengünstig zu realisierenden, gleichwohl stabilen und mechanisch und chemisch resistenten Aufbau wird vorgeschlagen, dass der Grundkörper mit gebundenem Gummigranulat, vorzugsweise Altgummigranulat, oder Recyclingmaterial aufgebaut ist.

Zum Erhalt einer sehr stabilen und gegen äußere Einflüsse resistenten Oberfläche kann der Grundkörper einen mit gebundenem Gummigranulat oder Recyclingmaterial aufgebauten Kernbereich und einen den Kernbereich umgebenden, mit Neugummi, also bei der Herstellung des Grundkörpers erstmals vernetztem Gummimaterial, aufgebauten Mantelbereich aufweisen.

Der Grundkörper kann in wenigstens einem Schienenangrenzungsbereich zur Anlage an einer Schiene einer Gleisanlage oder zur Aufnahme eines zur Anlage an einer Schiene einer Gleisanlage ausgebildeten Schienenangrenzungsteils ausgebildet sein.

Ein stabiler Zusammenhalt des Grundkörpers mit dem wenigstens einen Einlageelement kann beispielsweise dadurch erreicht werden, dass das wenigstens eine Einlageelement durch Formschluss oder/und Materialschluss, vorzugsweise Verkleben, an dem Grundkörper festgelegt ist.

Beispielsweise kann eine Mehrzahl von mit dem wenigstens einen Einlageelement oder/und dem Grundkörper in der Grundkörper-Höhenrichtung formschlüssig zusammenwirkenden Befestigungsorganen, wie zum Beispiel Schrauben, vorgesehen sein.

Um einen im Wesentlichen stufenfrei Übergang zwischen dem Grundkörper und dem wenigstens einen Einlageelement zu erreichen, wird vorgeschlagen, dass eine Einlageelement-Oberseite des wenigstens einen Einlageelements in der Grundkörper-Höhenrichtung im Wesentlichen bündig an die Grundkörper-Oberseite anschließt

Um eine durch ein Einlageelement bereitzustellende Funktion in einem erfindungsgemäß aufgebauten Formkörper möglichst effizient nutzen zu können, wird vorgeschlagen, dass eine durch eine Einlageelement-Oberseite des wenigstens einen Einlageelements bereitgestellte Oberfläche des Formkörpers wenigstens gleich groß ist wie eine durch die Grundkörper-Oberseite bereitgestellte Oberfläche des Formkörpers. Dies bedeutet, dass wenigstens 50 %, vorzugsweise wenigstens 80 %, der nach oben hin frei liegenden bzw. in Draufsicht sichtbaren Oberfläche eines derartigen Formkörpers durch das wenigstens eine Einlageelement bereitgestellt ist. Es ist in diesem Zusammenhang darauf hinzuweisen, dass damit die in der Grundkörper-Höhenrichtung projizierte bzw. im Querschnitt betrachtete Oberfläche angesprochen ist, unabhängig von an der Oberseite des Grundkörpers oder/und der Oberseite des wenigstens einen Einlageelements vorgesehenen Profilierungen.

Die Erfindung betrifft ferner eine Gleisübergangseinrichtung, insbesondere Dienst-Gleisübergangseinrichtung, für eine Gleisanlage mit wenigstens einem zwei Schienen umfassenden Gleis, umfassend zwischen den beiden Schienen des wenigstens einen Gleises wenigstens einen erfindungsgemäß aufgebauten Formkörper, oder/ und umfassend an einer von der anderen Schiene abgewandten Außenseite wenigstens einer der beiden Schienen des wenigstens einen Gleises wenigstens einen erfindungsgemäß aufgebauten Formkörper.

Eine in sich stabile Struktur einer derartigen Gleisübergangseinrichtung kann erreicht werden, wenn wenigstens zwei in einer Schienen-Längsrichtung der beiden Schienen des wenigstens einen Gleises aneinander angrenzende Formkörper durch wenigstens eine diese Formkörper in der Schienen-Längsrichtung durchsetzende Verspanneinheit zusammengehalten sind.

Die vorliegende Erfindung wird nachfolgend mit Bezug auf die beiliegenden Figuren detailliert beschrieben. Es zeigt:
- Fig. 1: eine Draufsicht auf eine Gleisübergangseinrichtung mit einer Mehrzahl von neben den Schienen eines Gleises einer Gleisanlage positionierten Außen-Formkörpern und zwischen den Schienen des Gleises positionierten Innen-Formkörpern;
- Fig. 2: eine perspektivische Ansicht eines Grundkörpers für einen Innen-Formkörper der Gleisübergangseinrichtung der Fig. 1, betrachtet an seiner Oberseite;
- Fig. 3: eine Draufsicht auf einen Innen-Formkörper mit dem Grundkörper der Fig. 2;
- Fig. 4: eine Schnittansicht des Innen-Formkörpers der Fig. 3, geschnitten längs einer Linie IV-IV in Fig. 3;
- Fig. 5: eine Schnittansicht des Innen-Formkörpers der Fig. 3, geschnitten längs einer Linie V-V in Fig. 3;
- Fig. 6: eine perspektivische Ansicht eines alternativ ausgebildeten Grundkörpers für einen Innen-Formkörper der Gleisübergangseinrichtung der Fig. 1, betrachtet an seiner Oberseite;
- Fig. 7: eine Draufsicht auf einen Innen-Formkörper mit dem Grundkörper der Fig. 6;
- Fig. 8: eine Schnittansicht des Innen-Formkörpers der Fig. 7, geschnitten längs einer Linie VIII-VIII in Figur 7;
- Fig. 9: eine der Fig. 8 entsprechende Schnittansicht eines Innen-Formkörpers mit einem alternativ ausgebildeten Einlageelement;
- Fig. 10: eine perspektivische Ansicht eines Grundkörpers für einen Außen-Formkörper der Gleisübergangseinrichtung der Fig. 1, betrachtet an seiner Oberseite;
- Fig. 11: eine Draufsicht auf einen Außen-Formkörper mit dem Grundkörper der Fig. 10;
- Fig. 12: eine Schnittansicht des Außen-Formkörpers der Fig. 11, geschnitten längs einer Linie XII-XII in Figur 11;
- Fig. 13: eine perspektivische Ansicht eines alternativ ausgebildeten Grundkörpers für einen Außen-Formkörper der Gleisübergangseinrichtung der Fig. 1, betrachtet an seiner Oberseite;
- Fig. 14: eine Draufsicht auf einen Außen-Formkörper mit dem Grundkörper der Fig. 13;
- Fig. 15: eine Schnittansicht des Außen-Formkörpers der Fig. 14, geschnitten längs einer Linie XV-XV in Fig. 14;
- Fig. 16: eine der Fig. 15 entsprechende Schnittansicht eines Außen-Formkörpers mit einem alternativ ausgebildeten Einlageelement.

Die Fig. 1 zeigt in prinzipartiger Darstellung eine Gleisübergangseinrichtung 10 an einem zwei Schienen 12, 14 umfassenden Gleis 16. Die Schienen 12, 14 können beispielsweise an nicht dargestellten Schwellen getragen sein. In Zuordnung zu dem Gleis 16 umfasst die Gleisübergangseinrichtung 10 eine Mehrzahl von in Längsrichtung L des Gleises 16 zwischen den beiden Schienen 12, 14 angeordneten und als Innen-Formkörper ausgebildeten Formkörpern 18 sowie außerhalb der beiden Schienen 12, 14 jeweils eine Mehrzahl von in einer Schienen-Längsrichtung L aufeinander folgend angeordneten und als Außen-Formkörper ausgebildeten Formkörpern 20. Um einen festen Verbund der Formkörper 18, 20 in der Schienen-Längsrichtung L zu erreichen, können diese durch mehrere Verspanneinheiten 22 zusammengehalten werden, welche die Formkörper 18, 20 in der Schienen-Längsrichtung L durchsetzen und beispielsweise an den in der Längsrichtung L endseitig positionierten Formkörpern 18, 20 abgestützt sind. Die Verspanneinheiten 22 können beispielsweise stangenartig ausgebildet sein und nachfolgend beschriebene Verspanneinheit-Durchgangsöffnungen in den Formkörpern 18 bzw. 20 durchsetzen.

Die Formkörper 18, 20 sind jeweils mit einem rahmenartigen Grundkörper 24, 26 und einem daran getragenen bzw. festgelegten Einlageelement 28 bzw. 30 aufgebaut.

Der Aufbau der jeweils einen rahmenartigen Grundkörper 24, 26 und ein Einlageelement 28, 30 umfassenden Formkörper 18, 20 wird nachfolgend mit Bezug auf die Fig. 2 bis 15 detailliert beschrieben.

Die Fig. 2 zeigt einen Grundkörper 24 für einen als Innen-Formkörper ausgebildeten Formkörper 18. Der Grundkörper 24 ist aus elastischem Material aufgebaut. Vorzugsweise ist der Grundkörper 24 aus gebundenem Gummigranulat, insbesondere Altgummigranulat, oder sonstigem vorzugsweise granulatartigem Recyclingmaterial aufgebaut, das an seiner Außenseite zum Bereitstellen der Außenoberfläche des Grundkörpers 24 mit einer Neugummilage, also bei dem Herstellungsvorgang des Grundkörpers 24 erstmals vernetztem Gummimaterial, umgeben ist. In seinen quer zur Schienen-Längsrichtung L zu positionierenden Endbereichen weist der Grundkörper 24 Schienenangrenzungsbereiche 32, 34 auf, die an einen Schienenkopf der Schienen 12, 14 angrenzend bzw. diesen untergreifend positioniert werden, so dass ausreichend Raum zum Aufnahme der Radkränze der auf den Schienen 12, 14 abrollenden Zugräder vorhanden ist. Die Schienenangrenzungsbereichen 32, 34 können alternativ an separat ausgebildeten Schienenangrenzungsteilen ausgebildet sein, welche in entsprechende Aussparungen des Grundkörpers 24 eingepasst werden können. Auf diese Art und Weise kann ein so aufgebaute Formkörper 18 einfach an verschiedenen gestaltete bzw. dimensionierte Schienen 12, 14 angepasst werden.

An den in der Schienen-Längsrichtung L zu positionierenden Endbereichen ist der Grundkörper 24 mit einer Nut/Feder-Profilierung 36 ausgebildet, so dass aneinander angrenzend positionierte Grundkörper 24 in vertikaler Richtung formschlüssig ineinander eingreifen und somit die Stabilität der Gleisübergangseinrichtung 10 erhöhen.

Der rahmenartig ausgebildete Grundkörper 24 umgibt eine Grundkörper-Öffnung 38, welche sich von einer in der Gleisübergangseinrichtung 10 in Vertikalrichtung oben zu positionierenden Grundkörper-Oberseite 40 zu einer in der Vertikalrichtung unten zu positionierenden Grundkörper-Unterseite 42 durch den Grundkörper 24 vollständig hindurch erstreckt. Durch einen die Grundkörper-Öffnung 38 umgebenden stufenartigen Absatz ist eine Grundkörper-Auflagefläche 44 bereitgestellt, welche bezüglich der Grundkörper-Oberseite 40 in Richtung zur Grundkörper-Unterseite 42 versetzt liegt.

Die Fig. 3 bis 5 zeigen einen mit dem Grundkörper 24 der Fig. 2 aufgebauten Formkörper 18. An dem Grundkörper 24 ist ein im dargestellten Ausgestaltungsbeispiel als Platte ausgebildetes Einlageelement 28 vorgesehen. Das plattenartig ausgebildete Einlageelement 28 kann beispielsweise als Metallplatte, Kunststoffplatte, Faserverbundplatte oder dergleichen ausgebildet sein und kann mit einer Einlageelement-Oberseite 48 an die Grundkörper-Oberseite 40 in einer im Wesentlichen einer Vertikalrichtung entsprechenden Grundkörper-Höhenrichtung H bündig anschließen und den Formkörper 18 an seiner nach oben orientierten Seite vollständig abschließen.

Das Einlageelement 28 bzw. die dieses aufnehmende Grundkörper-Öffnung 38 sind so dimensioniert, dass wenigstens 50 %, vorzugsweise wenigstens 80 % der in Draufsicht sichtbaren Oberfläche des Formkörpers 18 durch die Einlageelement-Oberseite 48 bereitgestellt ist. Dabei wird die von oben sichtbare Querschnittsfläche unabhängig vom an der Oberseite des Einlageelement 28 oder/und an der Oberseite des Grundkörpers 24 vorhandenen, beispielsweise pyramidenartigen Profilierungen betrachtet.

Das Einlageelement 28 liegt mit einem dieses an seinem Außenumfangsbereich vollständig umgebenden Einlageelement-Auflagerand 50 auf der Grundkörper-Auflagefläche 44 auf. Dabei entspricht bei dem plattenartig ausgebildeten und im Wesentlichen über seine gesamte Fläche die gleiche Dicke aufweisenden Einlageelement 28 eine Dicke d des Einlageelement-Auflagerandes 50 in der Grundkörper-Höhenrichtung H im Wesentlichen einem Abstand A der Grundkörper-Auflagefläche 44 von der Grundkörper-Oberseite 40 in der Grundkörper-Höhenrichtung H. Zu erkennen ist insbesondere in Fig. 4, dass die Dicke d bzw. der Abstand A deutlich kleiner ist als ein maximaler Abstand D zwischen der Grundkörper-Oberseite 40 und der Grundkörper-Unterseite 42. Vorzugsweise ist dabei die Ausgestaltung derart, dass die Dicke d kleiner ist als 50 % des maximalen Abstandes D, am meisten bevorzugt kleiner ist als 30 % des maximalen Abstandes D.

Durch die Positionierung des Grundkörper-Auflagerandes 44 vergleichsweise nahe an der Grundkörper-Oberseite 40 wird trotz der stufenartigen Einsenkung zum Bereitstellen der Grundkörper-Auflagefläche 44 die strukturelle Festigkeit des rahmenartigen Grundkörpers 24 im Wesentlichen nicht beeinträchtigt. Gleichzeitig gestattet diese Positionierung der Grundkörper-Auflagefläche 44 vergleichsweise nahe an der Grundkörper-Oberseite 40 den Einsatz vergleichsweise dünner Einlageelemente 28

Die Fig. 5 veranschaulicht in ihren Darstellungsabschnitten a), b) und c) verschiedene auch miteinander kombinierbare Möglichkeiten zur Festlegung des Einlageelements 28 am Grundkörper 24 durch Formschluss. Die Darstellung 5a) zeigt die Verwendung eines beispielsweise aus Metallmaterial aufgebauten T-Profils 52 als Befestigungsorgan, das mit einem Vertikalschenkel in einen spaltartigen Zwischenraum zwischen dem Einlageelement 28 und dem Grundkörper 24 eingeschoben wird und mit zwei Horizontalschenkeln das Einlageelement 28 an seiner Einlageelement-Oberseite 48 und den Grundkörper 24 an seiner Grundkörper-Oberseite 40 übergreift. Das T-Profil 52 kann beispielsweise durch Verklebung, Verschraubung oder durch den Einsatz von Spreizdübeln oder dergleichen am Grundkörper 24 festgelegt werden, so dass durch ein derartiges am Grundkörper 24 festgelegtes T-Profil 52 das Einlageelement 28 stabil am Grundkörper 24 verankert ist. Derartige T-Profile 52 können entlang des gesamten Umfangsbereichs des Einlageelements 28 vorgesehen sein.

Die Darstellung 5b) veranschaulicht die Festlegung des Einlageelements 28 am Grundkörper 24 durch den Einsatz mehrerer entlang des Einlageelement-Auflagerandes 50 des Einlageelements 28 vorgesehener Befestigungsbolzen 54 als Befestigungsorgane. Diese können beispielsweise als Schraubbolzen ausgebildet sein, welche zugeordnete Öffnungen im Bereich des Einlageelement-Auflagerandes 50 durchgreifen und in das Aufbaumaterial des Grundkörpers 24 eingeschraubt sein können. Auch hier können andere Ausgestaltungsvarianten, beispielsweise Spreizdübel oder dergleichen, eingesetzt werden, um das Einlageelement 28 an mehreren Bereichen entlang des Einlageelement-Auflagerandes 50 stabil am Grundköper 24 zu verankern.

Die Darstellung 5c) zeigt eine weitere Art der formschlüssigen Anbindung des Einlageelements 28 an den Grundkörper 24. In dieser Ausgestaltungsart ist an dem Grundkörper 24 entlang des Außenrandes der Grundkörper-Öffnung 38 eine Haltelippe 56 als Befestigungsorgan angeformt, welche das Einlageelement 28 im Bereich seines Einlageelement-Auflagerandes 50 übergreift. Um stufenartige Übergänge zu vermeiden, kann hierzu an der Einlageelement-Oberseite 48 eine die Haltelippe 56 aufnehmende Einsenkung 58 vorgesehen sein. Auch bei dieser Ausgestaltungsart ist es vorteilhaft, wenn eine derartige Haltelippe 56 sich entlang des gesamten Außenumfangsrandes der Grundkörper-Öffnung 38 erstreckt.

Alternativ bzw. auch zusätzlich zu den vorangehend beschriebenen verschiedenen Arten der formschlüssigen Anbindung des Einlageelements 28 an den Grundkörper 24 besteht auch die Möglichkeit, eine direkte materialschlüssige Verbindung des Einlageelements 28 durch Ankleben desselben an den Grundkörper 24 zu realisieren.

Eine alternative Ausgestaltungsart eines Grundkörpers 24 ist in Fig. 6 dargestellt. Auch der Grundkörper 24 der Fig. 6 ist grundsätzlich rahmenartig ausgebildet und weist die Schienenangrenzungsbereiche 32, 34 bzw. die Nut/Feder-Formationen 36 auf. Der Grundkörper 24 weist eine Mehrzahl von sich parallel zu den Schienenangrenzungsbereichen 32, 34 erstreckenden Grundkörper-Stegen 60 auf. Die Grundkörper-Stege 60 sind derart ausgebildet, dass sie jeweils eine an die Grundkörper-Auflagefläche 44 in der Grundkörper-Höhenrichtung H bündig anschließende Steg-Oberseite 62 aufweisen und eine an die Grundkörper-Unterseite 42 in der Grundkörper-Höhenrichtung H vorzugsweise bündig anschließende Steg-Unterseite 64 aufweisen. Mit der an die Grundkörper-Auflagefläche 44 bündig anschließenden Steg-Oberseite 62 bildet jeder Grundkörper-Steg 60 eine zusätzliche Stütze für ein am Grundkörper 24 vorgesehenes Einlageelement 28. Bei der in den Fig. 7 und 8 dargestellten Ausgestaltungsform ist dieses Einlageelement 28 gitterartig, beispielsweise aus Metallgitterrost, ausgebildet und weist daher eine Vielzahl von Einlageelement-Öffnungen 66 auf, durch welche hindurch Wasser abfließen kann bzw. unter einem derartigen Formkörper 18 sich ansammelnde Feuchtigkeit nach oben durch die Öffnungsteilbereiche 68 abdampfen kann, in welche die Grundkörper-Öffnung 38 durch die Grundkörper-Stege 60 unterteilt ist.

Man erkennt in den Fig. 6 und 8, dass bei den beiden äußersten Grundkörper-Stegen 60 jeweils eine Verspanneinheit-Durchgangsöffnung 70 vorgesehen ist, durch welche hindurch die den Zusammenhalt der Gleisübergangseinrichtung 10 sicherstellenden Verspanneinheiten 22 geführt werden können. Da diese Verspanneinheit-Durchgangsöffnungen 70 im Bereich der Grundkörper-Stege 60 verlaufen, besteht nicht die Gefahr, dass durch die in der Schienen-Längsrichtung L ausgeübte Verspannkraft die aneinander angrenzend positionierten Formkörper 18 bzw. deren Grundkörper 24 verformt werden.

Eine weitere alternative Ausgestaltungsart eines Einlageelements 28 ist in Fig. 9 veranschaulicht. Das Einlageelement 28 des Formkörpers 18 der Fig. 9 ist beispielsweise mit dem gleichen elastischen Material aufgebaut, wie der Grundkörper 24. Auch dieses Einlageelement 28 kann also einen Kernbereich aus gebundenem Gummigranulat oder Recyclingmaterial und einen diesen Kernbereich umgebenden Mantel aus Neugummi umfassen.

Um bei einem derartigen mit elastischem Material aufgebauten Einlageelement 28 eine höhere Belastbarkeit zu gewährleisten, ist einerseits die Verwendung des eine Mehrzahl von Grundkörper-Stege 60 aufweisenden Grundkörpers 24 der Fig. 6 vorteilhaft, da das Einlageelement 28 somit an einer Mehrzahl von Positionen durch die jeweiligen Steg-Oberseiten 62 der Grundkörper-Stege 60 gestützt ist.

Ferner ist bei dieser Ausgestaltung des Einlageelements 28 das Einlageelement 28 in der Grundkörper-Höhenrichtung H mit grundsätzlich größerer Dicke ausgebildet. Im Bereich des Einlageelement-Auflagerandes 50 ist das Einlageelement 28 so dimensioniert, wie vorangehend mit Bezug auf die Fig. 4 und das dort dargestellte plattenartige Einlageelement 28 beschrieben. Das heißt, die Dicke d des Einlageelement-Auflagerandes 50 entspricht dem Abstand A der Grundkörper-Auflagefläche 44 von der Grundkörper-Oberseite 40. Angrenzend an den Einlageelement-Auflagerand 50 ist das Einlageelement 28 der Ausgestaltungsform der Fig. 9 so geformt, dass es in die Öffnungsteilbereiche 68 der Grundkörper-Öffnung 38 zwischen den Grundkörper-Stegen 60 eingreift. Zu diesem Zwecke weist das Einlageelement 28 in Zuordnung zu jedem Grundkörper-Steg 60 eine diesen aufnehmende Steg-Aufnahmeaussparung 72 auf.

Um insbesondere bei einem derartigen mit elastischem Material aufgebauten Einlageelement 28 die Auflagewechselwirkung mit dem Grundkörper 24 in der Grundkörper-Höhenrichtung H noch weiter zu verbessern, ist die Grundkörper-Öffnung 38 derart ausgebildet, dass diese zwischen der Grundkörper-Auflagefläche 44 und der Grundkörper-Unterseite 42 eine sich in der Grundkörper-Höhenrichtung H in Richtung zur Grundkörper-Unterseite 42 hin verjüngende Formgebung aufweist. Dabei kann ein Verjüngungswinkel W der Grundkörper-Öffnung 38 zwischen der Grundkörper-Auflagefläche 44 und der Grundkörper-Unterseite 42 bezüglich der Grundkörper-Höhenrichtung H im Bereich von 2° bis 15°, vorzugsweise bei etwa 5°, liegen. Auf diese Art und Weise stützt das elastische Einlageelement 28 sich in der Grundkörper-Höhenrichtung H auch mit einem zu dieser sich verjüngenden Struktur der Grundkörper-Öffnung 38 komplementär geformten, an den Einlageelement-Auflagerand 50 anschließenden Einlageelement-Abstützrand 74 am Grundkörper 24 ab.

Diese sich verjüngende Struktur der Grundkörper-Öffnung 38 ist in der Grundkörper-Höhenrichtung H nur unter der Grundkörper-Auflagefläche 44 vorgesehen. In dem Bereich zwischen der Grundkörper-Auflagefläche 44 und der Grundkörper-Oberseite 40 ist die Grundkörper-Öffnung 38 sich im Wesentlichen nicht verjüngend ausgebildet, weist dort also eine im Wesentlichen zylindrische Struktur auf, was das Einlegen des Einlageelements 28 in die Grundkörper-Öffnung 38 erleichtert. Dem steht nicht entgegen, dass, entsprechend der in Fig. 5c) dargestellten Möglichkeit zum formschlüssigen Haltern eines derartigen Einlageelements 28 am Grundkörper 24 eine die Grundkörper-Auflagefläche 44 zumindest teilweise übergreifende Haltelippe 56 am Grundkörper 24 vorgesehen ist.

Die Fig. 9 veranschaulicht, dass die sich verjüngende und damit das Einlageelement 28 stützende Struktur des Grundkörpers 24 auch im Bereich der Grundkörper-Stege 60 vorgesehen sein kann. Auch deren Seitenflanken können beispielsweise unter dem gleichen Winkel W bezüglich der Grundkörper-Höhenrichtung H geneigt sein, so dass auch die Öffnungsteilbereiche 68 der Grundkörper-Öffnung 38 sich von der Steg-Oberseite 62 zur Steg-Unterseite 64 hin verjüngend ausgebildet sind. Entsprechend sind auch die Steg-Aufnahmeaussparungen 72 im Einlageelement 28 geformt, so dass auch in diesen zueinander komplementär angewinkelten Bereichen das Einlageelement 28 in der Grundkörper-Höhenrichtung H an den Seitenflanken der Grundkörper-Stege 60 abgestützt ist.

Es ist darauf hinzuweisen, dass auch die in den Fig. 7 bis 9 dargestellten und als Gitterrost bzw. elastisches Bauteil bereitgestellten Einlageelemente 28 in verschiedener Weise am Grundkörper 24 befestigt werden können. Insbesondere können in Fig. 5 dargestellten Möglichkeiten zur formschlüssigen Befestigung eines derartigen Einlageelements 28 am Grundkörper 24 Anwendung finden, ebenso wie eine materialschlüssige Verbindung durch Verkleben, insbesondere dann, wenn das Einlageelement 28 die in Fig. 9 dargestellte elastische Ausgestaltung aufweist.

Die Fig. 10 bis 16 zeigen verschiedene Ausgestaltungen von als Außen-Formkörper ausgebildeten Formkörpern 20. Dabei zeigt die Fig. 10 einen rahmenartigen Grundkörper 26 für einen derartigen Formkörper 20, dessen Grundstruktur im Wesentlichen der Grundstruktur des in Fig. 2 dargestellten Grundkörpers 24 für einen als Innen-Formkörper ausgebildeten Formkörper 18 entspricht. Auch der Grundkörper 26 des Formkörpers 20 ist mit elastischem Material, vorzugsweise gebundenem Altgummigranulat oder Recyclingmaterial, das an seiner Außenseite durch eine Lage von Neugummi überdeckt ist, aufgebaut. Auch der Grundkörper 26 weist die zwischen der Grundkörper-Oberseite 40 und der Grundkörper-Unterseite 42 desselben sich erstreckende Grundkörper-Öffnung 38 auf, ebenso wie die die Grundkörper-Öffnung 38 umgebende Grundkörper-Auflagefläche 44 zur Auflage eines jeweiligen Einlageelements 30.

Bei der in den Fig. 11 und 12 dargestellten Ausgestaltungsart des Formkörpers 20 ist das Einlageelement 30 als mit im Wesentlichen konstanter Dicke ausgebildete Platte, beispielsweise Metallplatte, Kunststoffplatte, Faserverbundplatte oder dergleichen, aufgebaut und weist den Einlageelement-Auflagerand 50 zur Auflage an der Grundkörper-Auflagefläche 44 auf. Auch bei dieser Ausgestaltung ist die Dimensionierung des Einlageelements 30 im Verhältnis zur Dimensionierung des Grundkörpers 26 vorzugsweise so gewählt, wie dies vorangehend mit Bezug auf die Fig. 4 erläutert wurde. Auch die Festlegung des Einlageelements 30 am Grundkörper 26 kann mit den verschiedenen vorangehend mit Bezug auf die Fig. 5 beschriebenen Möglichkeiten einer formschlüssigen Verbindung realisiert sein. Alternativ oder zusätzlich kann auch eine materialschlüssige Befestigung des Einlageelements 30 durch Verkleben realisiert sein.

Die Fig. 13 bis 15 zeigen eine Ausgestaltung des Grundkörpers 26 mit einem Grundkörper-Steg 60, dessen Steg-Oberseite 62 wiederum bündig an die Grundkörper-Auflagefläche 44 anschließt, so dass ein an dem Grundkörper 26 vorgesehenes Einlageelement 30 nicht nur auf der Grundkörper-Auflagefläche 44, sondern auch auf der Steg-Oberseite 62 aufliegt und somit gestützt ist. Die Fig. 14 und 15 zeigen in Verbindung mit einem derartigen einen Grundkörper-Steg 60 aufweisenden Grundkörper 26 den Einsatz eines als Gitter, insbesondere Metallgitterrost, ausgebildeten Einlageelements 30, das eine Vielzahl von Einlageelement-Öffnungen 66 aufweist. Durch die Einlageelement-Öffnungen 66 hindurch kann Regenwasser oder Tauwasser über die Öffnungsteilbereiche 68 der Grundkörper-Öffnung 38 ablaufen bzw. unter dem Formkörper 20 sich ansammelnde Feuchtigkeit nach oben abdampfen.

Auch das gitterartig ausgebildete Einlageelement 30 kann, so wie vorangehend mit Bezug auf die Fig. 5 beschrieben, durch verschiedene Möglichkeiten des Formschlusses an dem Grundkörper 26 festgelegt werden.

Bei dem in Fig. 16 dargestellten Aufbau eines als Außen-Formkörper aufgebauten Formkörpers 20 ist das Einlageelement 30 als elastischer Körper beispielsweise mit dem gleichen Aufbaumaterial wie der Grundkörper 26 bereitgestellt. Um auch bei dieser Ausgestaltung neben der Abstützung an der Grundkörper-Auflagefläche 44 bzw. der Steg-Oberseite 62 des Grundkörper-Stegs 60 eine weitere in Höhenrichtung wirksame Abstützwechselwirkung zu erzeugen, kann die Grundkörper-Öffnung 38 in ihrem Erstreckungsbereich zwischen der Grundkörper-Auflagefläche 44 und der Grundkörper-Unterseite 42 unter dem Winkel W sich verjüngend ausgebildet sein. Entsprechend kann auch der Grundkörper-Steg 60 beispielsweise unter dem gleichen Winkel W angestellte Seitenflanken aufweisen, um in Wechselwirkung mit dem komplementär geformten Einlageelement 30 auch in diesen gegenseitig aneinander anliegenden Bereichen eine Abstützung in der Grundkörper-Höhenrichtung zu erreichen.

Auch bei dieser Ausgestaltung des Einlageelements 30 können die vorangehend mit Bezug auf die Fig. 5 beschriebenen Optionen zur formschlüssigen Festlegung desselben am Grundkörper 26 oder/und die Festlegung durch Materialschluss, also Verkleben, realisiert sein.

Die Fig. 15 und 16 zeigen auch, dass bei dem Formkörper 20 im Bereich des Grundkörper-Stegs 60 die zur Aufnahme einer Verspanneinheit 22 vorgesehene Verspanneinheit-Durchgangsöffnung 70 vorgesehen sein kann, so dass auch die in der Schienen-Längsrichtung L aufeinander folgenden Formkörper 20 an den Außenseiten der Schienen 12, 14 stabil zusammengehalten werden können.

Die vorangehend mit Bezug auf verschiedenste Ausgestaltungsformen der Formkörper beschriebene Gleisübergangseinrichtung kann besonders vorteilhaft Anwendung finden bei so genannten Dienst-Gleisübergangseinrichtungen, also Gleisübergangseinrichtungen, die nicht im Bereich des öffentlichen Verkehrs aufgebaut sind, sondern beispielsweise im Bereich von Gleisanlagen in Werksgeländen oder dergleichen. Bei derartigen Dienst-Gleisübergangseinrichtungen liegt im Allgemeinen eine hinsichtlich der Häufigkeit und der Intensität geringere Belastung vor, als bei im Bereich öffentlicher Straßen vorgesehenen Gleisübergangseinrichtungen. Dies gestattet es, die Gleisübergangseinrichtung mit dem Vorsehen verschieden gestalteter Einlageelemente etwas weniger massiv auszugestalten, als dies bei Gleisübergangseinrichtungen im Bereich öffentlicher Verkehrswege der Fall ist. Die Möglichkeit, derartige Einlageelemente zu verwenden, ist aus verschiedenen Aspekten vorteilhaft. So kann beispielsweise durch das Vorsehen von Einlageelement-Öffnungen das Ablaufen von Wasser bzw. das Abdampfen von unter der Gleisübergangseinrichtung sich ansammelnder Feuchtigkeit unterstützt werden. Andererseits besteht die Möglichkeit, derartige Einlageelemente als Informationsträger zu nutzen und beispielsweise Warnhinweise oder Werbeinformation, wie z. B. auch ein Firmenlogo, an der Einlageelement-Oberseite vorzusehen. Je nach Einsatzzweck können daher in Verbindung mit denselben Grundkörpern verschieden gestaltete Einlageelemente eingesetzt werden. Weiter kann bei einem derartigen Formkörper die Grundkörper-Öffnung als Revisionsöffnung genutzt werden, wenn unter dem Formkörper Systembereiche einer Gleisanlage positioniert sind, auf welche zur Durchführung von Revisionsarbeiten Zugriff bestehen muss.

## Patentansprüche

1. Formkörper für eine Gleisübergangseinrichtung, insbesondere für eine Dienst-Gleisübergangseinrichtung, umfassend einen mit elastischem Material aufgebauten Grundkörper (24; 26) mit einer einer Gleisanlage zugewandt zu positionierenden Grundkörper-Unterseite (42) und einer in einer Grundkörper-Höhenrichtung (H) zur Grundkörper-Unterseite (42) in Abstand angeordneten und von einer Gleisanlage abgewandt zu positionierenden Grundkörper-Oberseite (40), wobei der Grundkörper (24; 26) rahmenartig ausgebildet ist und wenigstens eine den Grundkörper (24; 26) von der Grundkörper-Oberseite (40) zur Grundkörper-Unterseite (42) vollständig durchsetzende Grundkörper-Öffnung (38) umgibt, wobei in der wenigstens einen Grundkörper-Öffnung (38) wenigstens ein Einlageelement (28; 30) aufgenommen und an dem Grundkörper (24; 26) gegen Loslösen von dem Grundkörper (24; 26) festgelegt ist, wobei an dem Grundkörper (24; 26) eine bezüglich der Grundkörper-Oberseite (40) in der Grundkörper-Höhenrichtung (H) in Richtung zur Unterseite (42) versetzte Grundkörper-Auflagefläche (44) zur Auflage eines an dem wenigstens einen Einlageelement (28; 30) vorgesehen Einlageelement-Auflagerandes (50) vorgesehen ist, wobei ein Abstand (A) der Grundkörper-Auflagefläche (44) zur Grundkörper-Oberseite (40) kleiner ist als 50 % eines maximalen Abstandes (D) zwischen der Grundkörper-Oberseite (40) und der Grundkörper-Unterseite (42) in der Grundkörper-Höhenrichtung (H) oder/und eine Dicke (d) des Einlageelement-Auftragslagerandes (50) in der Grundkörper-Höhenrichtung (H) kleiner ist als 50 % des maximalen Abstandes (D) zwischen der Grundkörper-Oberseite (40) und der Grundkörper-Unterseite (42) in der Grundkörper-Höhenrichtung (H).

2. Formkörper nach Anspruch 1,
**dadurch gekennzeichnet, dass** die Grundkörper-Auflagefläche (44) zur Grundkörper-Höhenrichtung (H) im Wesentlichen orthogonal orientiert ist, vorzugsweise wobei die Grundkörper-Auflagefläche (44) die wenigstens eine Grundkörper-Öffnung (38) im Wesentlichen vollständig umgibt, oder/und dass der Einlageelement-Auflagerand (50) das wenigstens eine Einlageelement (28; 30) im Wesentlichen vollständig umgibt.

3. Formkörper nach Anspruch 1 oder 2,
**dadurch gekennzeichnet,**
**dass** der Abstand (A) der Grundkörper-Auflagefläche (44) zur Grundkörper-Oberseite (40) kleiner ist als 30 % des maximalen Abstandes (D) zwischen der Grundkörper-Oberseite (40) und der Grundkörper-Unterseite (42) in der Grundkörper-Höhenrichtung (H), oder/und dass die Dicke (d) des Einlageelement-Auftragslagerandes (50) in der Grundkörper-Höhenrichtung (H) kleiner ist als 30 % des maximalen Abstandes (D) zwischen der Grundkörper-Oberseite (40) und der Grundkörper-Unterseite (42) in der Grundkörper-Höhenrichtung (H), oder/und dass der Abstand (A) der Grundkörper-Auflagefläche (44) zur Grundkörper-Oberseite (40) in der Grundkörper-Höhenrichtung (H) im Wesentlichen der Dicke (d) des Einlageelement-Auflagerandes (50) in der Grundkörper-Höhenrichtung (H) entspricht, oder/und
**dass** eine maximale Dicke des wenigstens einen Einlageelements (28; 30) zwischen einer von einer Gleisanlage abgewandt zu positionierenden Einlageelement-Oberseite (48) und einer einer Gleisanlage zugewandt zu positionierenden Einlageelement-Unterseite in der Grundkörper-Höhenrichtung (H) kleiner ist als 50 % eines maximalen Abstandes (D) zwischen der Grundkörper-Oberseite (40) und der Grundkörper-Unterseite (42) in der Grundkörper-Höhenrichtung (H).

4. Formkörper nach Anspruch 2 oder 3,
**dadurch gekennzeichnet, dass** die wenigstens eine Grundkörper-Öffnung (38), ausgehend von der Grundkörper-Auflagefläche (44), in Richtung zur Grundkörper-Unterseite (42) sich verjüngend ausgebildet ist,
vorzugsweise wobei ein Verjüngungswinkel (W) der Grundkörper-Öffnung (38) zwischen der Grundkörper-Auflagefläche (44) und der Grundkörper-Unterseite (42) bezüglich der Grundkörper-Höhenrichtung (H) im Bereich von 2° bis 15°, vorzugsweise bei etwa 5°, liegt, oder/und dass ein Verjüngungswinkel (W) der Grundkörper-Öffnung (38) zwischen der Grundkörper-Auflagefläche (44) und der Grundkörper-Unterseite (42) größer ist als ein Verjüngungswinkel der Grundkörper-Öffnung (38) zwischen der Grundkörper-Oberseite (40) und der Grundkörper-Auflagefläche (44), oder/und dass die Grundkörper-Öffnung (38) zwischen der Grundkörper-Oberseite (40) und der Grundkörper-Auflagefläche (44) in der Grundkörper-Höhenrichtung (H) sich im Wesentlichen nicht verjüngend ausgebildet ist.

5. Formkörper nach einem der Ansprüche 1-4,
**dadurch gekennzeichnet, dass** in Zuordnung zu wenigstens einer Grundkörper-Öffnung (38) wenigstens ein diese Grundkörper-Öffnung (38) in mehrere Öffnungsteilbereiche (68) unterteilender Grundkörper-Steg (60) vorgesehen ist, wobei wenigstens ein in dieser Grundkörper-Öffnung (38) aufgenommenes Einlageelement (28; 30) sich über den wenigstens einen Grundkörper-Steg (60) hinweg erstreckt,
vorzugsweise wobei der wenigstens eine Grundkörper-Steg (60) eine an die Grundkörper-Auflagefläche (44) im Wesentlichen bündig anschließende Steg-Oberseite (62) aufweist, oder/und dass der wenigstens eine Grundkörper-Steg (60) eine an die Grundkörper-Unterseite (42) im Wesentlichen bündig anschließende Steg-Unterseite (64) aufweist.

6. Formkörper nach Anspruch 5,
**dadurch gekennzeichnet,**
**dass** in wenigstens einem Grundkörper-Steg (60) eine diesen vollständig durchsetzende Verspanneinheit-Durchgangsöffnung (70) vorgesehen ist, oder/und
**dass** wenigstens ein Einlageelement (28; 30) wenigstens eine einen Grundkörper-Steg (60) wenigstens teilweise aufnehmende Steg-Aufnahmeaussparung (72) aufweist.

7. Formkörper nach einem der Ansprüche 1-6,
**dadurch gekennzeichnet, dass** wenigstens ein Einlageelement (28; 30) wenigstens eine dieses in der Grundkörper-Höhenrichtung (H) vollständig durchsetzende Einlageelement-Öffnung (66) aufweist, oder/und dass wenigstens ein Einlageelement (28; 30) ohne dieses in der Grundkörper-Höhenrichtung (H) vollständig durchsetzende Einlageelement-Öffnung ausgebildet ist.

8. Formkörper nach einem der Ansprüche 1-7,
**dadurch gekennzeichnet,**
**dass** wenigstens ein Einlageelement (28; 30) gitterartig, vorzugsweise als Metallgitterrost, ausgebildet ist,
oder/und
**dass** wenigstens ein Einlageelement (28; 30) mit elastischem Material aufgebaut ist,
oder/und
**dass** wenigstens ein Einlageelement (28; 30) plattenartig, vorzugsweise als Metallplatte oder Kunststoffplatte, ausgebildet ist.

9. Formkörper nach einem der Ansprüche 1-8,
**dadurch gekennzeichnet, dass** der Grundkörper (24; 26) mit gebundenem Gummigranulat, vorzugsweise Altgummigranulat, oder Recyclingmaterial aufgebaut ist,
vorzugsweise wobei der Grundkörper (24; 26) einen mit gebundenem Gummigranulat oder Recyclingmaterial aufgebauten Kernbereich und einen den Kernbereich umgebenden, mit Neugummi aufgebauten Mantelbereich aufweist.

10. Formkörper nach einem der Ansprüche 1-9,
**dadurch gekennzeichnet, dass** der Grundkörper (24; 26) in wenigstens einem Schienenangrenzungsbereich (32, 34; 76) zur Anlage an einer Schiene (12, 14) einer Gleisanlage ausgebildet ist oder zur Aufnahme eines zur Anlage an einer Schiene (12, 14) einer Gleisanlage ausgebildeten Schienenanlagekörpers ausgebildet ist.

11. Formkörper nach einem der Ansprüche 1-10,
**dadurch gekennzeichnet, dass** das wenigstens eine Einlageelement (42) durch Formschluss oder/und Materialschluss, vorzugsweise Verkleben, an dem Grundkörper (24; 26) festgelegt ist,
vorzugsweise wobei eine Mehrzahl von mit dem wenigstens einen Einlageelement (28; 30) oder/und dem Grundkörper (24; 26) in der Grundkörper-Höhenrichtung (H) formschlüssig zusammenwirkenden Befestigungsorganen (52; 54; 56) vorgesehen ist.

12. Formkörper nach einem der Ansprüche 1-11,
**dadurch gekennzeichnet, dass** eine Einlageelement-Oberseite (48) des wenigstens einen Einlageelements (28; 30) in der Grundkörper-Höhenrichtung (H) im Wesentlichen bündig an die Grundkörper-Oberseite (40) anschließt.

13. Formkörper nach einem der Ansprüche 1-12,
**dadurch gekennzeichnet, dass** eine durch eine Einlageelement-Oberseite (48) des wenigstens einen Einlageelements (28; 30) bereitgestellte Oberfläche des Formkörpers (18, 20) wenigstens gleich groß ist wie eine durch die Grundkörper-Oberseite (40) bereitgestellte Oberfläche des Formkörpers (18, 20).

14. Gleisübergangseinrichtung, insbesondere Dienst-Gleisübergangseinrichtung, für eine Gleisanlage mit wenigstens einem zwei Schienen (12, 14) umfassenden Gleis (16), umfassend zwischen den beiden Schienen (12, 14) des wenigstens einen Gleises (16) wenigstens einen Formkörper (18) nach einem der Ansprüche 1-13, oder/und umfassend an einer von der anderen Schiene abgewandten Außenseite wenigstens einer der beiden Schienen (12, 14) des wenigstens einen Gleises (16) wenigstens einen Formkörper (20) nach einem der Ansprüche 1-13.

15. Gleisübergangseinrichtung nach Anspruch 14,
**dadurch gekennzeichnet, dass** wenigstens zwei in einer Schienen-Längsrichtung (L) der beiden Schienen (12, 14) des wenigstens einen Gleises (16) aneinander angrenzende Formkörper (18, 20) durch wenigstens eine diese Formkörper (18, 20) in der Schienen-Längsrichtung (L) durchsetzende Verspanneinheit (22) zusammengehalten sind.
